# EUROPÄISCHE PATENTSCHRIFT

(11) **EP 1 042 082 B1**
(45) Veröffentlichungstag und Bekanntmachung des Hinweises auf die Patenterteilung: **14.11.2001**
(21) Anmeldenummer: 98966190.5
(22) Anmeldetag: 03.12.1998
(51) Int. Cl.: B07C 3/08

(54) **SORTIEREINRICHTUNG FÜR FLACHE BRIEFARTIGE POSTGÜTER**
SORTING DEVICE FOR FLAT, LETTER-LIKE POSTAL ITEMS
DISPOSITIF DE TRI POUR ENVOIS POSTAUX PLATS DE TYPE LETTRES

(30) Priorität: 30.12.1997 DE 19758199
(43) Veröffentlichungstag der Anmeldung: 11.10.2000
(73) Patentinhaber: SIEMENS AKTIENGESELLSCHAFT, 80333 München (DE)
(72) Erfinder: SCHUSTER, Rudolf, D-85551 Kirchheim (DE); REINERTH, Fridtjof, D-82256 Fürstenfeldbruck (DE)
(86) Internationale Anmeldenummer: DE9803560
(87) Internationale Veröffentlichungsnummer: WO9934936

(56) Entgegenhaltungen:
- EP-A- 0 640 409
- WO-A-97/09132
- FR-A- 2 676 941
- US-A- 5 385 243

## Beschreibung

Die Erfindung bezieht sich auf eine Sortiereinrichtung für flache briefartige Postgüter, wobei entlang einer Sortierstrecke der Sortiereinrichtung Ausgabestationen mit Behältern zur Aufnahme der sortierten Postgüter aneinandergereiht sind.

Eine derartige Einrichtung ist z.B. durch die EP-C-0 708 691 bekannt geworden. Darin ist eine Sortiereinrichtung beschrieben und dargestellt, bei der endlos umlaufende Sortierfächer mehrere zueinander parallele, über- und nebeneinander angeordnete Sortierstrecken durchlaufen. Die Aufnahmebehälter für die sortierten Postgüter sind unterhalb der Sortierfächer in temporärer Fixierung entlang der Sortierstrecken aneinandergereiht.

Bisher war es üblich, die vollen Behälter manuell durch leere zu ersetzen, dabei ist zwischen den beiden Sortierstrecken jeweils einer Etage ein Förderstrecke vorgesehen, auf der die gefüllten Behälter in der Richtung der Sortierstrecken zur Stirnseite der Sortiereinrichtung hin abtransportiert. Dies geschieht dadurch, daß der volle Behälter manuell von der Außenseite der Anlage her nach hinten auf den Förderer geschoben wird. Die leeren Behälter werden ebenfalls durch Förderer zugeführt, die auf der Außenseite der Sortiereinrichtung entlang den Behälterreihen angeordnet sind. Damit werden die leeren Behälter entlang der gesamten Sortierstrecke bereitgestellt und können mit geringem manuellem Aufwand in die freigewordene Lücke eingesetzt werden.

Sortiereinrichtungen der Fa. CGA (Alcatel) weisen ebenfalls eine Förderstrecke zum Abtransport der vollen Behälter auf, wobei diese Förderstrecke jedoch entlang der Außenseite der Sortiereinrichtung geführt ist. Ein Bedienwagen verfährt unterhalb der Behälterreihen und ist mit einer Übergabeeinrichtung versehen, mittels der die vollen Behälter auf die Förderstrecke aufgesetzt werden. Der Bedienwagen kann außerdem eine begrenzte Anzahl von leeren Behältern aufnehmen und automatisch mittels einer Hebeeinrichtung in die frei gewordene Ausgabestation einsetzen.

Ferner ist durch die WO 97/09132 Al eine Sortiereinrichtung bekannt geworden, bei der auf einer Förderstrecke sowohl die gefüllten als auch die leeren Behälter transportiert werden und bei der entlang der Sortierstrecke eine Übergabeeinrichtung verfahrbar ist, die mit Übergabemitteln zum selbsttägigen Einsetzen der Behälter in die Ausgabestationen und zum selbstätigen Entnehmen der Behälter von der Ausgabestation in die Förderstrecke versehen ist.

Der Erfindung liegt die Aufgabe zugrunde, den Herstellungs- und Bedienaufwand für die Sortiereinrichtung zu verringern.

Diese Aufgabe wird durch die Erfindung gemäß Anspruch 1 gelöst. Dadurch ist es möglich, für beide Sortierstrecken nur eine gemeinsame Förderstrecke für sämtliche Wechselvorgänge vorzusehen. Dies verringert den Vorrichtungsaufwand und den Raumaufwand. Das Bedienpersonal hat nur eine Strecke zu beobachten und zu bedienen.

Vorteilhafte Weiterbildungen der Erfindung sind in den Ansprüchen 2 bis 9 gekennzeichnet:

Durch die Weiterbildungen nach 2 können sämtliche Übergabevorgänge mittels ein und der selben Übergabemittel bewerkstelligt werden.

Durch die Weiterbildungen nach Anspruch 3 können sämtliche Wechselvorgänge in einer Sortieretage mit einer einzigen Übergabeeinrichtung bewältigt werden, was einen geringen Herstellungsaufwand erfordert.

Durch die Erfindung gemäß Anspruch 4 wird der für den automatischen Behälterwechsel benötigte Arbeitsraum auf ein Minimum reduziert. Dadurch ist es möglich, die Übergabeeinrichtung in der engen Gasse zwischen den beiden Sortierstrecken anzuordnen und die Außenseiten der Sortiereinrichtung entsprechend freizuhalten.

Ein besonderer Vorteil besteht darin, daß die eigentliche Sortierstrecke mit den umlaufenden Sortierfächern und den darunterliegenden Ausgabestationen für den Eingriff der Übergabemittel nicht verändert werden muß. Dadurch ist es möglich, die Sortiereinrichtung ohne erhebliche Umbauten je nach Kundenwunsch für den manuellen oder den automatischen Behälterwechsel auszugestalten. Durch den geringen Raumbedarf für die Übergabevorrichtung und für die Wechselvorgänge ist es ferner möglich, zwei Übergabeeinrichtungen in zwei übereinanderliegenden Etagen anzuordnen und jeweils zwei übereinanderliegenden Sortieretagen der Sortiereinrichtung zuzuordnen.

Durch die Weiterbildung nach Anspruch 5 und 6 wird nur ein Greifarm benötigt, der auf die Behältermitte ausgerichtet ist. Durch die teleskopartige Ausbildung des Greifarms kann dieser besonders schlank gehalten werden. Dadurch ist es möglich, den Zwischenraum zwischen den Sortierfächern und den Behältern entsprechend schmal zu halten.

Der Terleskoparm nach Anspruch 7 läßt sich in gleicher Weise nach beiden Seiten ausfahren und kann so auf beide Behälterreihen zugreifen.

Die Hebemittel und die Greifmittel nach den Ansprüchen 8 und 9 ermöglichen in einfacher Weise das Greifen und Anheben der Behälter. Die fingerartigen Greifmittel sind dabei so stark verschwenkbar, daß sie im geöffneten Zustand innerhalb der Kontur des Greifarms verbleiben. Dadurch werden sie beim Ausfahren des Greifarms berührungsfrei an dem Behälter vorbeigeschoben. Nachdem der Greifarm bis zu seiner Endstellung ausgefahren ist, können die Greifmittel soweit ausgeschwenkt werden, daß sie den Behälter an den entsprechenden Greifformen hintergreifen und anheben, ohne daß für den Hebevorgang zusätzliche mechanische Mittel benötigt werden.

Im folgenden wird die Erfindung anhand eines in der Zeichnung dargestellten Ausführungsbeispieles näher erläutert.
- Figur 1: zeigt in einer perspektivischen Ansicht eine Sortiereinrichtung für briefartige Postgüter mit umlaufenden Sortierfächern und Behältern zur Aufnahme der sortierten Postgüter,
- Figur 2: einen Querschnitt durch die Sortiereinrichtung entlang der Linie II-II in Figur 1.

Nach den Figuren 1 und 2 ist eine Sortiereinrichtung 1 mit kettenartig umlaufenden Sortierfächern 2 versehen, die mittels einer Eingabeeinrichtung 3 mit unsortiertem Postgut gefüllt werden. Die Sortierfächer durchlaufen über eine höhengängige Umlenkung 4 zwei Etagen mit jeweils zwei Sortierstrecken 5, die entlang den vorderen und hinteren Längsseiten der länglich ausgebildeten Sortiereinrichtung 1 verlaufen.

Unterhalb der Sortierfächer 2 sind entlang der Sortierstrekken 5 Ausgabestationen 6 angeordnet, die mit jeweils einem auswechselbaren Behälter 7 bestückt sind. Die Sortierfächer 2 sind mit nicht dargestellten Klappen versehen, die jeweils über einer der Ausgabestationen 6 steuerbar geöffnet werden können, so daß das jeweilige Postgut in den darunterliegenden Behälter 7 hineinfallen kann. Dadurch ist es möglich, das gesamte Postgut in die den Zieladressen zugeordneten Behälter zu sortieren.

Zwischen den beiden Behälterreihen der beiden Etagen verlaufen mittlere Förderstrecken 8, auf die die gefüllten Behälter 7 aufgesetzt und zu der der Eingabeeinrichtung gegenüberliegende Stirnseite der Sortiereinrichtung 1 transportiert werden. Die Förderstrecke 8 dient nicht nur dem Abtransport der vollen Behälter 7, sondern auch der Zuführung der leeren Behältern 7 zu den Ausgabestationen 6. Die leeren Behälter 7 werden bedarfsweise aus einem Speicher 9 in die Förderstrecke 8 selbsttätig eingegeben, wobei der Speicher 9 auf der der Eingabeeinrichtung 3 zugewandten Seite der Sortierstrecken 5 angeordnet ist.

In Figur 2 sind die Mittel für den Behälterwechsel näher dargestellt. Die Förderstrecke 8 verläuft zwischen den Sortierstrecken 5 etwa in der Höhe der Ausgabestationen 6. Dadurch ist es möglich, den Behälterwechsel mit einer geringen Hubbewegung durchzuführen. Über den auf der Förderstrecke 8 befindlichen Behältern ist quer zur Längsrichtung der Förderstrecke 8 eine wagenartige Übergabeeinrichtung 10 verfahrbar, die auf ihrer Unterseite mit Übergabemitteln 11 für den Behälterwechsel zwischen der Förderstrecke 8 und den Ausgabestationen versehen ist. Die Übergabemittel 11 sind als teleskopartiger Ausleger ausgebildet, der gemäß den waagerechten Pfeilen nach beiden Seiten der Förderstrecke 8 hin ausfahrbar ist. Der als schmaler Greifarm ausgebildeter Ausleger weist nach unten gerichtete fingerartige Greifmittel 12 auf, die über Seitenwänden 13 der Behälter positionierbar sind. Diese Seitenwände 13 sind mit griffartigen Greifformen 14 versehen, die von den Greifelementen 12 umgriffen werden können.

Die Greifmittel 12 sind so ausgebildet, daß sie beim Greifen der Greifformen 14 kulissenartige Auflaufschrägen bilden. Beim Zusammenschwenken der Greiffinger bewirken diese, daß der jeweilige Behälter 7 leicht angehoben werden kann. Der Ausleger ist so schlank ausgebildet, daß er in einen Zwischenraum zwischen den Sortierfächern 2 und den in den Ausgabestationen befindlichen Behältern 7 hineinbewegt werden kann. Dabei sind die Greifmittel 12 soweit auseinander gespreizt, daß sie sich innerhalb der Auslegerkontur befinden.

Die Übergabemittel 11 der oberen Übergabeeinrichtung 10 sind in der strichpunktierten Darstellung nach rechts soweit herausgeschoben, daß sich die Greifmittel 12 über den Greifformen 14 eines gefüllten Behälters 7 befinden, wobei die Greifmittel 12 bereits halb geschlossen sind. Die Übergabemittel 11 der unteren Übergabeeinrichtung 10 sind in der strichpunktierten Darstellung bis über die gegenüberliegende Behälterreihe ausgefahren. Die Greifmittel 12 haben hier bereits den Behälter 7 voll erfaßt und leicht angehoben. Dieser Behälter kann nun gemäß dem geknickten Pfeil bis über die Förderstrekke 8 verfahren werden und nach Öffnen der Greifmittel 12 auf diese aufgesetzt werden.

Die Förderstrecke 8 ist z.B. mit angetriebenen Rollen versehen, die den Weitertransport der aufgesetzten Behälter 7 ermöglichen. Nachdem der volle Behälter 7 aus seiner Aufsetzposition weiter transportiert worden ist, kann ein leerer Behälter in umgekehrter Reihenfolge durch die Übergabemittel von der Förderstrecke 8 entnommen und in die freigewordene Ausgabestation 6 eingesetzt werden. Dabei sind die Übergabeeinrichtung 10 und der in Figur 1 dargestellte Speicher 9 derart gesteuert, daß bei jedem Wechselvorgang an der Übergabeeinrichtung 10 bereits ein leerer Behälter 7 bereitsteht.

## Patentansprüche

1. Sortiereinrichtung (1) für flache briefartige Postgüter, wobei entlang zumindest einer Sortierstrecke (8) der Sortiereinrichtung (1) Ausgabestationen (6) mit Behältern zur Aufnahme der sortierten Postgüter aneinandergereiht sind, wobei die gefüllten Behälter (7) aus den Ausgabestationen (6) entnehmbar und abtransportierbar sind,
wobei die freigewordenen Ausgabestationen (6) mit leeren Behältern (7) bestückbar sind
wobei entlang den Ausgabestationen (6) zumindest eine Förderstrecke (8) zum Zuführen bzw. Abführen der leeren bzw. gefüllten Behälter (7) verläuft,
wobei in der Förderstrecke (8) sowohl die gefüllten als auch die leeren Behälter (7) transportierbar sind und
wobei entlang der Sortierstrecke (8) zumindest eine Übergabeeinrichtung (10) verfahrbar ist, die mit Übergabemitteln (11) zum selbsttätigen Einsetzen der Behälter (7) von der Förderstrecke (8) in die Ausgabestation (6) bzw. zum Entnehmen von der Ausgabestation (6) in die Förderstrecke (8) versehen ist.
**dadurch gekennzeichnet,**
**daß** die umlaufend betriebene Sortiereinrichtung (1) eine weitere Sortierstrecke (8) aufweist,
**daß** die beiden Sortierstrecken (8) zueinander parallel verlaufend angeordnet sind,
**daß** die Förderstrecke (8) zum Zuführen der leeren und zum Abtransport der gefüllten Behälter (7) zwischen den beiden Behälterreihen verläuft und
**daß** die Übergabeeinrichtung (10) die Übergabemittel (11) für beide Behälterreihen aufweist.

2. Vorrichtung nach Anspruch 1,
**dadurch gekennzeichnet,**
**daß** ein und dieselben Übergabemittel (11) zur beidseitigen Bedienung beider Behälterreihen ausgebildet sind.

3. Sortiereinrichtung (1) nach Anspruch 2,
**dadurch gekennzeichnet,**
**daß** die Übergabeeinrichtung (10) zwischen den beiden zueinander parallelen Sortierstrecken (8)der Sortiereinrichtung (1) verfahrbar ist.

4. Sortiereinrichtung (1) nach einem der vorhergehenden Ansprüche,
**dadurch gekennzeichnet,**
**daß** zwischen und/oder über den Behältern (7) freie Zwischenräume gebildet sind,
**daß** die Übergabemittel (11) als zumindest ein schmaler Greifarm ausgebildet sind, der im wesentlichen geradlinig in die Zwischenräume hinein bewegbar ist und der mit Greifmitteln (12) zum Erfassen der Behälter (7) versehen sind.

5. Sortiereinrichtung (1) nach Anspruch 8,
**dadurch gekennzeichnet,**
**daß** zwischen den Sortierfächern und den in den Ausgabestationen (6) befindlichen Behältern (7) ein Freiraum ausgebildet ist, in den der Greifarm hinein bewegbar sind und daß die Greifmittel (12) derart verstellbar sind, daß sie bei Ausfahren des Greifarmes berührungsfrei am Behälter (7) vorbei bewegbar sind.

6. Sortiereinrichtung (1) nach Anspruch 4 oder 5,
**dadurch gekennzeichnet,**
**daß** der Greifarm als teleskopartig ausschiebbarer Ausleger ausgebildet ist.

7. Sortiereinrichtung (1) nach Anspruch 6,
**dadurch gekennzeichnet,**
**daß** der teleskopartige Greifarm aus der Übergabeeinrichtung (10) nach beiden Seiten hin ausfahrbar ist und
**daß** der Greifarm und die Greifmittel zum Einsetzen und zum Entnehmen der leeren bzw. gefüllten Behälter (7) beider Sortierstrecken (8) ausgebildet sind.

8. Sortiereinrichtung (1) nach Anspruch 5, 6 oder 7,
**dadurch gekennzeichnet,**
**daß** die Übergabeeinrichtung (10) mit Hebemitteln zum Anheben der Behälter (7) versehen ist.

9. Sortiereinrichtung (1) nach Anspruch 8,
**dadurch gekennzeichnet,**
**daß** die Hebemittel als Auflaufkulissen an den z.B. fingerartigen Greifmitteln (12) ausgebildet sind, die beim Zustellen der Greifmittel entsprechende Greifformen (14) der Behälter (7) hintergreifen und diese anheben.

## Claims

1. Sorting arrangement (1) for flat letter-like items of mail,
it being the case that discharge stations (6) with containers for accommodating the sorted items of mail are lined up in a row one beside the other along at least one sorting section (8) of the sorting arrangement (1),
it being the case that the filled containers (7) can be removed from the discharge stations (6) and transported away,
it being the case that the discharge stations (6) which have become free can be charged with empty containers (7),
it being the case that at least one conveying section (8) for respectively feeding and removing the empty and
filled containers (7) runs along the discharge stations (6),
it being the case that both the filled and the empty containers (7) can be transported in the conveying section (8) and,
it being the case that at least one transfer arrangement (10) can be displaced along the sorting section (8), said transfer arrangement being provided with transfer means (11) for the automatic introduction of the containers (7) from the conveying section (8) into the discharge station (6) and for removal from the discharge station (6) into the conveying section (8),
**characterized**
**in that** the circulating sorting arrangement (1) has a further sorting section (8),
**in that** the two sorting sections (8) are arranged such that they run parallel to one another,
**in that** the conveying section (8) runs between the two container rows in order to feed the empty containers (7) and to transport away the filled containers (7), and
**in that** the transfer arrangement (10) has the transfer means (11) for both container rows.

2. Apparatus according to Claim 1, **characterized in that** one and the same transfer means (11) are designed for serving both container rows on both sides.

3. Sorting arrangement (1) according to Claim 2, **characterized in that** the transfer arrangement (10) can be displaced between the two mutually parallel sorting sections (8) of the sorting arrangement (1).

4. Sorting arrangement (1) according to one of the preceding claims, **characterized in that** free interspaces are formed between and/or above the containers (7), and **in that** the transfer means (11) are designed as at least one narrow gripping arm which can be moved essentially rectilinearly into the interspaces and is provided with gripping means (12) for gripping the containers (7).

5. Sorting arrangement (1) according to Claim 8, **characterized in that** formed between the sorting compartments and the containers (7) located in the discharge stations (6) is a free space into which the gripping arm can be moved, and **in that** the gripping means (12) can be adjusted such that, upon extension of the gripping arm, they can be moved past the container (7) in a contact-free manner.

6. Sorting arrangement (1) according to Claim 4 or 5, **characterized in that** the gripping arm is designed as an extension arm which can be pushed out telescopically.

7. Sorting arrangement (1) according to Claim 6, **characterized in that** the telescopic gripping arm can be extended from the transfer arrangement (10) in the direction of both sides, and **in that** the gripping arm and the gripping means are designed for the respective introduction and removal of the empty and filled containers (7) of both sorting sections (8).

8. Sorting arrangement (1) according to Claim 5, 6 or 7, **characterized in that** the transfer arrangement (10) is provided with lifting means for raising the containers (7).

9. Sorting arrangement (1) according to Claim 8, **characterized in that** the lifting means are designed as run-on guides on which, for example, finger-like gripping means (12) are formed, which, when the gripping means advance towards one another, engage behind corresponding gripping forms (14) of the containers (7) and raise the latter.

## Revendications

1. Dispositif (1) de tri pour envois postaux plats du type lettres, des postes (6) de distribution pourvus de récipients pour recevoir les envois postaux triés étant juxtaposés le long d'au moins un parcours (8) de tri du dispositif (1) de tri,
les récipients (7) remplis pouvant être retirés des postes (6) de distribution et évacués,
les postes (6) de distribution libérés pouvant être équipés de récipients (7) vides,
au moins un parcours (8) de transport s'étendant le long des postes (6) de distribution pour apporter les récipients (7) vides et évacuer les récipients (7) remplis,
à la fois les récipients (7) remplis et les récipients (7) vides pouvant être transportés sur le parcours (8) de transport,
au moins un dispositif (10) de transfert pouvant être déplacé le long du parcours (8) de tri, dispositif qui est pourvu de moyens (11) de transfert pour charger automatiquement des récipients (7) du parcours (8) de tri dans le poste (6) de distribution ou, respectivement, pour les retirer du poste (6) de distribution et les placer sur le parcours (8) de transport,
**caractérisé en ce que** le dispositif (1) de tri, fonctionnant en circuit fermé, comporte un autre parcours (8) de tri,
**en ce que** les deux parcours (8) de tri s'étendent en parallèle,
**en ce que** le parcours (8) de transport pour apporter les récipients (7) vides et évacuer les récipients (7) remplis s'étend entre les deux rangées de récipients,
et **en ce que** le dispositif (10) de transfert comporte les moyens (11) de transfert pour les deux rangées de récipients.

2. Dispositif suivant la revendication 1, **caractérisé en ce que** des seuls et mêmes moyens (11) de transfert sont conçus pour servir de part et d'autre les deux rangées de récipients.

3. Dispositif (1) de tri suivant la revendication 2, **caractérisé en ce que** le dispositif (10) de transfert peut être déplacé entre les deux parcours (8) de tri mutuellement parallèles du dispositif (1) de tri.

4. Dispositif (1) de tri suivant l'une des revendications précédentes, **caractérisé en ce que** des espaces intermédiaires libres sont formés entre les récipients (7) et/ou au-dessus des récipients (7),
et **en ce que** les moyens (11) de transfert sont réalisés sous la forme d'au moins un étroit bras de préhension, qui peut être déplacé essentiellement en ligne droite à l'intérieur des espaces intermédiaires et qui est pourvu de moyens (12) de préhension pour saisir les récipients (7).

5. Dispositif (1) de tri suivant la revendication 4, **caractérisé en ce qu'**un èspace libre, à l'intérieur duquel le bras de préhension peut être déplacé, est formé entre les casiers de tri et les récipients (7) présents dans les postes (6) de distribution, et **en ce que** les moyens (12) de préhension peuvent être réglés de façon à pouvoir se déplacer devant le récipient (7) sans le toucher lors du déploiement du bras de préhension.

6. Dispositif (1) de tri suivant la revendication 4 ou 5, **caractérisé en ce que** le bras de préhension est réalisé sous forme de bras à déploiement télescopique.

7. Dispositif (1) de tri suivant la revendication 6, **caractérisé en ce que** le bras de préhension télescopique peut être déployé de part et d'autre à partir du dispositif (10) de transfert, et **en ce que** le bras de préhension et les moyens de préhension sont conçus pour charger des récipients (7) vides et retirer des récipients (7) remplis des deux parcours (8) de tri.

8. Dispositif (1) de tri suivant la revendication 5, 6 ou 7, **caractérisé en ce que** le dispositif (10) de transfert est pourvu de moyens de levage pour soulever les récipients (7).

9. Dispositif (1) de tri suivant la revendication 8, **caractérisé en ce que** les moyens de levage sont réalisés sous la forme de coulisses inclinées sur les moyens (12) de préhension par exemple du genre doigts, qui lors de l'approche des moyens de préhension s'engagent derrière des conformations (14) correspondantes de préhension des récipients (7) et soulèvent ces demiers.
